# EUROPÄISCHE PATENTSCHRIFT

(11) **EP 2 256 856 B1**
(45) Veröffentlichungstag und Bekanntmachung des Hinweises auf die Patenterteilung: **24.10.2018**
(21) Anmeldenummer: 10163357.6
(22) Anmeldetag: 20.05.2010
(51) Int. Cl.: H01Q 1/12

(54) **Transparente, flächenförmige Vorrichtung zum Empfangen und/oder Senden elektromagnetischer Strahlung mit mindestens einer weiteren Funktion, Verfahren zu ihrer Herstellung und ihre Verwendung**
Transparent, flat device for receiving and/or transmitting electromagnetic radiation with at least one other function, method for producing same and use of same
Dispositif plat et transparent pour la réception et/ou l'émission d'un rayonnement électromagnétique doté d'au moins une fonction supplémentaire, son procédé de fabrication et d'utilisation

(30) Priorität: 28.05.2009 DE 102009025881
(43) Veröffentlichungstag der Anmeldung: 01.12.2010
(73) Patentinhaber: Saint-Gobain Glass France, 92400 Courbevoie (FR)
(72) Erfinder: Degen, Christoph, 52072, Aachen (DE); Vortmeier, Gunther, 52134, Herzogenrath (DE); Droste, Stefan, 52134, Herzogenrath (DE); Reul, Bernhard, 52134, Herzogenrath (DE)
(74) Vertreter: Lendvai, Tomas

(56) Entgegenhaltungen:
- WO-A1-2005/060044
- WO-A1-2007/039751
- WO-A1-2008/058855
- WO-A1-2009/059980
- DE-A1- 3 910 031
- DE-A1-102006 010 672
- US-A- 6 130 645

## Beschreibung

Die vorliegende Erfindung betrifft eine neue, transparente, flächenförmige Vorrichtung zum Empfangen und / oder Senden elektromagnetischer Strahlung mit mindestens einer weiteren Funktion.

Außerdem betrifft die vorliegende Erfindung ein neues Verfahren zur Herstellung einer transparenten, flächenförmigen Vorrichtung zum Empfangen und / oder Senden elektromagnetischer Strahlung mit mindestens einer weiteren Funktion.

Nicht zuletzt betrifft die vorliegende Erfindung die neuartige Verwendung einer transparenten, flächenförmigen Vorrichtung zum Empfangen und / oder Senden elektromagnetischer Strahlung für mindestens eine weitere Funktion.

In die Scheiben von Kraftfahrzeugen werden neuerdings immer mehr elektrische und elektronische Funktionen integriert. Insbesondere werden in Windschutzscheiben Drähte oder gedruckte elektrisch leitfähige Strukturen eingebracht, um als Antenne elektromagnetische Strahlung zu empfangen und / oder zu senden, als Heizfelder den Bereich für Kameras und Sensoren frei von Eis und Beschlag zu halten oder als kapazitiver Regensensor die Wischerintervalle zu steuern. Aufgrund gesetzlicher Vorgaben bezüglich der Größe des Sichtbereichs bei Windschutzscheiben und der strukturellen Stabilität wie z.B.
- ECE R 43: "Einheitliche Vorschriften für die Genehmigung des Sicherheitsglases und der Verbundglaswerkstoffe" oder
- Technische Anforderungen an Fahrzeugteile bei der Bauartprüfung § 22 a StVZO, Nr. 29 "Sicherheitsglas"
und aufgrund von Designaspekten muss die Anzahl von elektrisch leitfähigen Strukturen in und auf dem Glas so klein wie möglich gehalten werden. Insbesondere sollten diese elektrisch leitfähigen Strukturen in der Helligkeit, d.h. bei Tageslicht und nachts bei Scheinwerferlicht, visuell nicht oder kaum wahrnehmbar sein.

Elektrisch leitfähige Strukturen, die zwar visuell nicht oder kaum wahrnehmbar sind, indes aber nur eine Funktion haben, sind bekannt.

Aus der internationalen Patentanmeldung WO 2008/058855 A1 ist z.B. eine Windschutzscheibe mit Antennenfunktion für Kraftfahrzeuge bekannt. Die bekannte Antennenscheibe umfasst eine Glasscheibe, die in Kontakt mit einem linienförmigen elektrischen Leiter steht, wobei ein Teil des Leiters so gestaltet ist, dass er als Antenne fungiert, und ein anderer Teil so gestaltet ist, dass er als Anschlussbereich zum Auskoppeln der empfangenen elektromagnetischen Strahlung dient. Der Durchmesser des linienförmigen elektrischen Leiters beträgt 10 bis 500 µm. Der Anschlussbereich und ein Oberflächenkontakt bilden eine Koppelstruktur, die als Bandpassfilter für das empfangene Frequenzband *f* dient. Der Teil des elektrischen Leiters, der den Anschlussbereich bildet, hat eine Länge von einem Viertel der effektiven Wellenlänge λ_{eff} des empfangenen Frequenzbandes *f* für einen geraden elektrischen Leiter auf Glas oder ein ungradzahliges Vielfaches hiervon. Die Antennenscheibe dient dem Empfang von AM-, FM-, HF-, UHF-, VHF- und / oder SHF-Signalen und weist keine weiteren Funktionen auf. Wegen des Durchmessers des linienförmigen elektrischen Leiters und des Abstands zwischen seinen Schleifen ist er visuell nicht oder kaum wahrnehmbar.

Aus der internationalen Patentanmeldung WO 2006/122943 A1 ist eine Windschutzscheibe bekannt, die den Schwingkreis einer Vorrichtung zur Detektion von Feuchtigkeit enthält. Die Windschutzscheibe ist aus Verbundsicherheitsglas hergestellt, und umfasst eine Polyvinylbutyral-Folie, die von zwei Glasscheiben eingeschlossen ist. Zwischen den beiden Glasscheiben befindet sich eine Trägerfolie, die einen visuell nicht oder kaum wahrnehmbaren Draht mit einem Durchmesser von 20 bis 200 µm trägt. Der Draht ist ganz oder teilweise in der Trägerfolie eingeschlossen und bildet die Induktivität und die Kapazität des Schwingkreises. Die Vorrichtung dient als Regensensor und hat darüber hinaus keine weiteren Funktionen.

Aus der deutschen Patentanmeldung DE 10 2005 006 862 A1 ist ein Sensorelement für Feuchtigkeit bekannt, das ein dielektrisches Substrat und eine an dem Substrat angebrachte Leiterstruktur aufweist. Die Leiterstruktur hat eine vom Substrat beeinflusste induktive Komponente und kapazitive Komponente. Das Substrat hat einen ersten temperaturabhängigen Bereich, in dem sich bei sich ändernder Temperatur die Kapazität und / oder die Induktivität ändern, und einen zweiten temperaturabhängigen Bereich, der bei sich in gleicher Weise ändernder Temperaturen seine Induktivität und / oder Kapazität entgegengesetzt zum ersten Bereich ändert, so dass das durch vorhandene Feuchtigkeit hervorgerufene Messsignal in einem breiten Bereich von der Temperatur unabhängig wird und daher nur noch von der vorhandenen Feuchtigkeit abhängig ist. Das Sensorelement weist keine weiteren Funktionen auf. Das Sensorelement kann so ausgelegt werden, dass es in den Sichtbereich des Fahrers eines Kraftfahrzeugs platziert werden kann, ohne dessen Sicht zu beeinträchtigen.

Aus der deutschen Patentanmeldung DE 10 2005 022 980 A1 ist eine Windschutzscheibe mit einem Sensorelement für Feuchtigkeit bekannt, das einen Schwingkreis mit einer Induktivität und einer Kapazität sowie eine Auswerteschaltung, die mit den Schwingkreis gekoppelt ist und mit der eine Verstimmung des Schwingkreises ermittelbar ist, enthält. Die Auswerteschaltung ist geeignet, die Resonanzfrequenz und eine Amplitude des verstimmten Schwingkreises und / oder des unverstimmten Schwingkreises zu ermitteln. Das Sensorelement enthält ein Mittel zum Anregen einer Schwingung in den Schwingkreis, das einen in seiner Frequenz durchstimmbaren Oszillator umfasst. Hierdurch kann die Schwingung des Schwingkreises moduliert werden, wobei insbesondere Informationen über die Amplitude oder Dämpfung und die Resonanzfrequenz des Schwingkreises als modulierte Signale vorliegen. Dadurch können Verfälschungen des Signals, die durch äußere Einflüsse, z.B. durch den Empfang hochfrequenter elektromagnetischer Signale, hervorgerufen werden, kompensiert werden. Weitere Funktionen weist das Sensorelement nicht auf.

Ein vergleichbares Sensorelement für Feuchtigkeit ist aus der internationalen Patentanmeldung WO 2008/071485 A1 bekannt. Hierin wird ausdrücklich betont, dass kapazitive Regensensoren besonders empfindlich gegenüber elektromagnetischer Einstrahlung sind. Um dies zu kompensieren, umfasst das Sensorelement eine Ansteuerelektronik, die den Schwingkreis mit einer vorgegebenen Frequenz beaufschlagt, wobei die Ansteuerelektronik die Frequenz zu Zwecken der Kompensation variiert. Anders gesagt, soll bei dem bekannten Sensorelement die eingestrahlte elektromagnetische Energie nicht sinnvoll genutzt, sondern in ihrer Wirkung ausgeschaltet werden.

Aus der deutschen Patentanmeldung DE 44 26 736 A1 ist eine Scheibe mit einem Heizwiderstand aus elektrisch leitfähigem Draht bekannt, der zusätzlich als kapazitiver Feuchtigkeitssensor verwendet wird. Zu diesem Zweck wird der Heizwiderstand mit einer Messeinrichtung zur Messung der Impedanz, insbesondere des kapazitiven Anteils, verbunden. Nachteilig ist hierbei, dass die Drähte des Heizwiderstands sichtbar sind und nicht wirkungsvoll zum Empfang elektromagnetischer Strahlung genutzt werden können.

Aus der US6130645 ist eine Fahrzeugscheibe mit einem optisch transparenten Heizfeld bekannt, das gleichzeitig auch als UKW und TV Antenne genutzt werden kann. Nachteilig ist bei diesem Entwurf jedoch, dass beide Funktionen getrennte Einspeisungspunkte und damit einen erhöhten Raumbedarf aufweisen.

Der vorliegenden Erfindung lag die Aufgabe zu Grunde, eine neue, transparente flächenförmige Vorrichtung geeignet für das Empfangen und / oder Senden elektromagnetischer Strahlung auf der Basis eines flächenförmigen, transparenten, dielektrischen Substrats und einer visuell nicht oder kaum wahrnehmbaren, elektrisch leitfähigen linienförmigen Struktur bereitzustellen, die noch mindestens eine weitere Funktion aufweist.

Insbesondere soll die neue Vorrichtung hervorragend als Antenne für den Empfang und / oder das Senden von LF-, MF-, HF-, VHF-, UHF- und / oder SHF-Signalen geeignet sein.
Die weitere Funktion soll vorzugsweise in der Messung und / oder in der Änderung mindestens einer physikalischen Eigenschaft im Bereich der elektrisch leitfähigen Struktur liegen. Bevorzugt soll es sich bei der physikalischen Eigenschaft um die Temperatur, die elektrische Kapazität und / oder die Induktivität und / oder den elektrischen Widerstand handeln, so dass die neue, transparente, flächenförmige Vorrichtung hervorragend zur Heizung, Temperaturmessung und / oder der Detektion von Feuchtigkeit dienen kann.
Des Weiteren soll die neue, transparente, flächenförmige Vorrichtung bei Tageslicht und bei Scheinwerferlicht visuell nicht oder kaum wahrnehmbar sein, so dass sie auch nicht die optische Wahrnehmung beeinträchtigt, wenn sie z.B. in den Sichtbereich einer Windschutzscheibe für ein Kraftfahrzeug eingebaut wird.
Ferner soll die neue, transparente, flächenförmige Vorrichtung in einfacher und sehr gut reproduzierbarer Weise mithilfe von Verfahren und Vorrichtungen, wie sie auf dem Gebiet der Herstellung von monolithischen Scheiben und Verbundglasscheiben sowie elektrischen und elektronischen Bauteilen üblich und bekannt sind, herstellbar sein. Nicht zuletzt soll die neue, transparente, flächenförmige Vorrichtung hervorragend als transparentes Einbauteil in Fortbewegungsmitteln für den Verkehr zu Lande, zur Luft und zu Wasser sowie in Möbeln, Geräten und Gebäuden geeignet sein.

Die Erfindung ist durch die erfindungsgemäße Vorrichtung aus Anspruch 1 definiert. Eine erfindungsgemäße Verwendung ist in Anspruch 10 definiert. Optionale Merkmale sind in den jeweiligen Unteransprüchen definiert.

Insbesondere war im Hinblick auf den Stand der Technik nicht ableitbar, das die erfindungsgemäße Vorrichtung hervorragend als Antenne für den Empfang oder das Senden von LF-, MF-, HF-, VHF-, UHF- und / oder SHF-Signalen geeignet war. Vorteilhafterweise lag die weitere Funktion der erfindungsgemäßen Vorrichtung in der Messung und / oder der Änderung mindestens einer physikalischen Eigenschaft im Bereich der elektrisch leitfähigen Struktur. In besonders vorteilhafter Weise konnten die physikalischen Eigenschaften Temperatur, Kapazität und / oder Induktivität und / oder der elektrische Widerstand gemessen und / oder geändert werden, so dass die erfindungsgemäße Vorrichtung insbesondere hervorragend zur Heizung, Temperaturmessung und / oder Detektion von Feuchtigkeit dienen konnte.

Des Weiteren war die erfindungsgemäße Vorrichtung bei Tageslicht und bei Scheinwerferlicht visuell nicht oder kaum wahrnehmbar, so dass sie auch nicht die optische Wahrnehmung beeinträchtigte, wenn sie z.B. in den Sichtbereich einer Windschutzscheibe für ein Kraftfahrzeug eingebaut wurde.

Ferner war die erfindungsgemäße Vorrichtung in einfacher und sehr gut reproduzierbarer Weise mithilfe des erfindungsgemäßen Verfahrens unter Verwendung von Verfahren und Vorrichtungen, wie sie auf dem Gebiet der Herstellung von monolithischen Scheiben und Verbundglasscheiben sowie elektrischen und elektronischen Bauteilen üblich und bekannt waren, herstellbar.
Nicht zuletzt war die erfindungsgemäße Vorrichtung und die mithilfe des erfindungsgemäßen Verfahrens hergestellte transparente, flächenförmige Vorrichtung, insbesondere die erfindungsgemäße Vorrichtung, hervorragend als transparentes Einbauteil in Fortbewegungsmitteln für den Verkehr zu Lande, zur Luft und zu Wasser sowie in Möbeln, Geräten und Gebäuden geeignet.

Die erfindungsgemäßen Vorrichtungen sind für sichtbares Licht transparent. Dies bedeutet, dass sie zumindest in einzelnen Bereichen, vorzugsweise aber insgesamt, für elektromagnetische Strahlung einer Wellenlänge von 350 bis 800 nm, durchlässig sind. »Durchlässig« bedeutet, dass die Transmission insbesondere für sichtbares Licht >50%, bevorzugt >75% und insbesondere >80% ist.

Die erfindungsgemäßen Vorrichtungen sind flächenförmig. Dies bedeutet, dass bei einer gegebenen erfindungsgemäßen Vorrichtung jede der beiden Hauptoberflächen eine sehr viel größere Fläche aufweist als die umlaufende Kante. Vorzugsweise ist das Verhältnis der Fläche einer Hauptoberfläche zur Fläche der umlaufenden Kante >2, bevorzugt >5 und insbesondere >10.

Die erfindungsgemäßen Vorrichtungen können unterschiedliche dreidimensionale Formen haben. So können sie planar oder leicht oder stark in einer Richtung oder mehreren Richtungen des Raumes gebogen oder gekrümmt sein. Außerdem können sie unterschiedliche Umrisse aufweisen. Die Umrisse können symmetrisch oder asymmetrisch sein. Vorzugsweise sind sie exakt oder angenähert kreisförmig, elliptisch, dreieckig, viereckig, quadratisch trapezförmig, rautenförmig, fünfeckig oder sechseckig. Insbesondere sind sie angenähert viereckig oder trapezförmig. Dabei bedeutet »angenähert« z.B., dass bei einem angenähert viereckigen Umriss die Ecken abgerundet sein und / oder die Kanten nach innen und / oder nach außen gebogen sein können. Bevorzugt sind Umrisse, wie sie Fensterscheiben, besonders bevorzugt Abdeckungen von Scheinwerfern, Windschutzscheiben, Seitenscheiben, Heckscheiben oder Glasdächer, insbesondere von Kraftfahrzeugen, aufweisen.

Die Größe der erfindungsgemäßen Vorrichtungen kann breit variieren und richtet sich nach dem jeweiligen Verwendungszweck im Rahmen der erfindungsgemäßen Verwendung. So können die erfindungsgemäßen Vorrichtungen Abmessungen in der Größenordnung von wenigen Zentimetern bis zu mehreren Metern haben. Insbesondere die planaren oder leicht oder stark in eine Richtung oder mehreren Richtungen des Raumes gebogenen oder gekrümmten Vorrichtungen können eine Fläche in der Größenordnung von 100 cm² bis 25 m², vorzugsweise >1 m², haben. Die erfindungsgemäßen Vorrichtungen können aber auch Flächen haben, wie sie Abdeckungen von Scheinwerfern, Windschutzscheiben, Seitenscheiben, Heckscheiben und Glasdächer für Kraftfahrzeuge oder großflächige Scheiben, wie sie im Bausektor verwendet werden, üblicherweise aufweisen.

Die erfindungsgemäßen Vorrichtungen können Durchbrechungen aufweisen. Diese können der Aufnahme von Vorrichtungen zur Halterung, zur Verbindung mit anderen Gegenständen und / oder der Durchführung von Leitungen, insbesondere elektrischen Leitungen, dienen.

Die erfindungsgemäßen Vorrichtungen können farblos oder in den unterschiedlichsten Farben getönt sein.

Die erfindungsgemäßen Vorrichtungen dienen dem Empfangen und / oder dem Senden von elektromagnetischer Strahlung. Bevorzugt handelt es sich bei der empfangenen und / oder ausgesendeten elektromagnetischen Strahlung um LF-, MF-, HF-, VHF-, UHF- und / oder SHF-Signale im Frequenzbereich von 30 kHz bis 30 GHz, besonders bevorzugt um Radiosignale, insbesondere UKW (30 bis 300 MHz, entsprechend einer Wellenlänge von 10 bis 1 m), Kurzwelle (3 bis 30 MHz, entsprechend einer Wellenlänge von 100 bis 10 m) oder Mittelwelle (300 bis 3000 kHz, entsprechend einer Wellenlänge von 1000 bis 100 m), sowie Signale des Mobilfunks, Digitalradios, Fernsehsignale oder Satellitennavigationssignale (GPS).

Die erfindungsgemäßen Vorrichtungen umfassen jeweils mindestens ein flächenförmiges, transparentes, dielektrisches Substrat.

Hierbei haben die Eigenschaften »flächenförmig« und »transparent« die vorstehend angegebene Bedeutung.

Die Eigenschaft »dielektrisch« bedeutet, dass die transparenten, flächenförmigen Substrate elektrisch isolierend und elektrisch polarisierbar sind.

Demgemäß sind im Grunde alle flächenförmigen, transparenten, dielektrischen Substrate geeignet, die eine solche Transmission aufweisen und die unter den Bedingungen der Herstellung und der Verwendung der erfindungsgemäßen Vorrichtungen thermisch und chemisch stabil sowie dimensionsstabil sind.

Die flächenförmigen, transparenten, dielektrischen Substrate können eine beliebige dreidimensionale Form aufweisen, die durch die dreidimensionalen Formen der erfindungsgemäßen Vorrichtungen, die sie enthalten, vorgegeben ist. Vorzugsweise hat die dreidimensionale Form keine Schattenzonen, so dass sie insbesondere aus der Gasphase gleichmäßig beschichtet werden kann. Vorzugsweise werden die vorstehend beschriebenen dreidimensionalen Formen verwendet.

Die flächenförmigen, transparenten, dielektrischen Substrate können farblos oder gefärbt sein.

Beispiele geeigneter Materialien zur Herstellung flächenförmiger, transparenter, dielektrischer Substrate sind Glas und klare Kunststoffe, vorzugsweise starre klare Kunststoffe, insbesondere Polystyrol, Polyamid, Polyester, Polyvinylchlorid Polycarbonat oder Polymethylmethacrylat.

Bevorzugt werden transparente, flächenförmige, dielektrische Substrate aus Glas verwendet. Im Grunde kommen alle üblichen und bekannten Gläser, wie sie beispielsweise in Römpp-Online 2008 unter den Stichworten »Glas«, »Hartglas« oder »Sicherheitsglas« oder in der deutschen Übersetzung des europäischen Patent EP 0 847 965 B1 mit dem Aktenzeichen DE 697 31 268 T2, Seite 8, Absatz [0053], beschrieben werden, als Substratmaterial in Betracht. Beispiele besonders gut geeigneter Gläser sind nicht vorgespanntes, teilvorgespanntes und vorgespanntes Floatglas, Gussglas und Keramikglas. Insbesondere wird Floatglas verwendet.

Die Dicke der transparenten, elektrisch isolierenden Substrate kann breit variieren und so hervorragend den Erfordernissen des Einzelfalls angepasst werden. Vorzugsweise werden Gläser mit den Standardglasdicken von 1 mm bis 24 mm verwendet.
Die Größe der flächenförmigen, transparenten, dielektrischen Substrate kann breit variieren und richtet sich nach der Größe der erfindungsgemäßen Vorrichtungen, die sie enthalten. Demgemäß werden bevorzugt die vorstehend beschriebenen Größen angewandt.

Die erfindungsgemäßen Vorrichtungen enthalten jeweils mindestens eine visuell nicht oder kaum wahrnehmbare, elektrisch leitfähige, linienförmige Struktur auf oder in Kontakt mit mindestens einer Hauptoberfläche des jeweiligen flächenförmigen, transparenten, dielektrischen Substrats.

Die transparente linienförmige Struktur dient als Empfangs- und / oder Sendeteil zum Empfangen und / oder zum Aussenden elektromagnetischer Strahlung.

Dabei kann die Eigenschaft »transparent« die vorstehende angegebene Bedeutung haben, d.h., dass das Material, aus der die elektrisch leitfähige, linienförmige Struktur besteht, für sich selbst gesehen transparent ist.

»Transparent« kann in diesem Zusammenhang aber auch bedeuten, dass das Material, aus der die elektrisch leitfähige, linienförmige Struktur aufgebaut ist, zwar für sich selbst gesehen opak oder völlig undurchsichtig sein kann, indes wegen der Feinheit der linienförmigen Struktur in der Helligkeit, d.h. bei Tageslicht oder nachts im Scheinwerferlicht visuell nicht oder kaum wahrgenommen wird, sodass die erfindungsgemäße Vorrichtung insgesamt transparent erscheint.

Die Eigenschaft »linienförmig« bedeutet, dass die zur Geraden "gestreckte", elektrisch leitfähige Struktur eine Länge aufweist, die um Größenordnungen größer ist als ihre Breite oder ihr Durchmesser.

Die transparente, elektrisch leitfähige, linienförmige Struktur kann die geometrische Form mindestens einer geraden, gebogenen, spiralförmigen oder mäanderförmigen Linie haben. Sie kann aber auch aus mindestens zwei vorzugsweise parallel zueinander liegenden, geraden oder gebogenen Linien bestehen.

Die Breite oder der Durchmesser der transparenten, elektrisch leitfähigen, linienförmigen Struktur beträgt vorzugsweise 10 bis 500 µm, bevorzugt 10 bis 250 µm, besonders bevorzugt 10 bis 150 µm und insbesondere 10 bis 100 µm.

Weist die transparente, elektrisch leitfähige, linienförmige Struktur diese Breite oder diesen Durchmesser auf, wird sie von einem Betrachter visuell kaum oder nicht mehr wahrgenommen, es sei denn es wird im Falle von spiralförmigen oder mäanderförmigen Linien oder parallel zueinander liegenden, geraden oder gebogenen Linien ein zu geringer Abstand zwischen den nebeneinander liegenden Teilen eingehalten. Vorzugsweise sollte der Abstand mindestens etwa das Zehnfache des Durchmessers oder der Breite betragen {vgl. hierzu die deutsche Patentanmeldung DE 103 19 606 A1, Seite 2, Absatz [0004]}.

Vorzugsweise erstreckt sich der Bereich, in dem sich die transparente, elektrisch leitfähige, linienförmige Struktur befindet, über höchstens 50%, bevorzugt höchstens 30%, besonders bevorzugt höchstens 20% insbesondere höchstens 10% einer Hauptoberfläche des flächenförmigen, transparenten, dielektrischen Substrats.

Die Länge der transparenten, elektrischen leitfähigen, linienförmigen Struktur richtet sich insbesondere nach dem Frequenzband f, das empfangen werden soll. Der Fachmann kann daher die jeweils geeignete Länge aufgrund seines allgemeinen Fachwissens gegebenenfalls unter Zuhilfenahme einiger weniger orientierender Versuche ohne weiteres ermitteln. Vorzugsweise liegt die Länge bei einem Viertel oder einem ungeradzahligen Vielfachen eines Viertels der effektiven Wellenlänge λ_{eff} der Mittenfrequenz des empfangenen Frequenzbandes f für einen geraden elektrischen Leiter auf Glas oder einem Kunststoff wie ein Polyvinylacetalharz, insbesondere Polyvinylbutyral (PVB).

Die transparente, elektrisch leitfähige, linienförmige Struktur kann ein Metalldraht sein, insbesondere ein Kupfer-, Wolfram-, Gold-, Silber- oder Aluminiumdraht oder ein Draht, einer Legierung mindestens zweier dieser Metalle oder einer Legierung mindestens eines dieser Metalle mit mindestens einem sonstigen Metall wie Molybän, Rhenium, Osmium, Iridium, Palladium oder Platin. Der Draht kann mit einer elektrisch isolierenden Beschichtung ausgerüstet sein.

Die transparente, elektrisch leitfähige, linienförmige Struktur kann aber auch eine aufgedruckte Metallstruktur insbesondere aus Silber sein, die eine strukturierte, elektrisch leitfähige Beschichtung bildet.

Nicht zuletzt kann die visuell nicht oder kaum wahrnehmbare, elektrisch leitfähige, linienförmige Struktur aus einem der transparenten, elektrisch leitfähigen Oxide (Transparent Conductive Oxide, TCO), wie sie beispielsweise in der amerikanischen Patentanmeldung US 2007/029186 A1 auf Seite 3, Absatz [0026], und Seite 4, Absatz [0034], beschrieben werden, aufgebaut sein. Vorzugsweise handelt es sich bei den TCO um Indiumzinnoxid (Indium Tin Oxide, ITO), fluordotiertes Zinndioxid (Fluor Tin Oxide, FTO), mit Aluminium dotiertes Zinkoxid (Aluminium Zink Oxide, AZO), mit Gallium dotiertes Zinkoxid, mit Bor dotiertes Zinkoxid, Zinnzinkoxid oder mit Antimon dotiertes Zinndioxid (Antimony Tin Oxide, ATO). Das transparente, elektrisch leitfähige Oxid bildet dann eine strukturierte, elektrisch leitfähige Beschichtung.

Insbesondere wird ein Metalldraht verwendet.

Zusätzlich zu ihrer Funktion als Empfangs- und / oder Sendeteil hat die transparente, elektrisch leitfähige, linienförmige Struktur die Funktion, eine physikalische Eigenschaft im Bereich des Empfangs- und / oder Sendeteils zu messen und / oder zu verändern. Vorzugsweise handelt es sich bei der physikalischen Eigenschaft um die Temperatur, elektrische Kapazität und / oder die elektrische Induktivität und / oder den elektrischen Widerstand.

Bevorzugt bildet die transparente, elektrisch leitfähige, linienförmige Struktur daher einen mehr oder minder elektrisch resistiv bedämpften Schwingkreis mit einer Kapazität und Induktivität oder ein elektrisch beheizbares Heizfeld. Besonders bevorzugt hat sie daher zusätzlich zu ihrer Funktion als Empfangs- und / oder Sendeteil die Funktion eines Heizfelds, eines Temperaturfühlers zur Messung der Temperatur und / oder eines feuchtigkeitsempfindlichen Sensorelements, insbesondere eines Regensensors. Insbesondere hat sie die Funktion eines Heizfelds oder eines Regensensors.

In ihrer Funktion als feuchtigkeitsempfindliches Sensorelement, insbesondere als Regensensor, kann die transparente, elektrisch leitfähige, erste linienförmige Struktur mit einer zweiten Struktur ergänzt werden, die der Temperaturkompensation bzw. Korrektur der erfassten Messgröße der ersten Struktur dient, welche sich bei ändernder Temperatur durch insbesondere die Änderung der Kapazität und / oder Induktivität der ersten Struktur ergibt. Hierdurch wird eine Temperaturkorrektur erzielt, so dass das durch vorhandene Feuchtigkeit hervorgerufene Messsignal in einem breiten Bereich von der Temperatur unabhängig wird und daher nur noch von der vorhandenen Feuchtigkeit abhängig ist.

Die erfindungsgemäßen Vorrichtungen enthalten jeweils mindestens einen Anschluss zum Auskoppeln und / oder Einkoppeln der empfangenen oder gesendeten elektromagnetischen Strahlung aus dem Empfangs- und / oder Sendeteil, d.h. aus der transparenten, elektrisch leitfähigen, linienförmigen Struktur. Die Auskopplung bzw. Einkopplung erfolgt galvanisch, kapazitiv oder induktiv, vorzugsweise kapazitiv.

In den erfindungsgemäßen Vorrichtungen ist jeweils ein Anschluss zum Auskoppeln oder Einkoppeln der empfangenen oder ausgesandten elektromagnetischen Strahlung elektrisch mit einem Frequenzfilter verbunden. Der Frequenzfilter trennt die ausgekoppelten oder eingekoppelten elektrischen Signale in Abhängigkeit von der Frequenz. So trennt es die elektrischen Signale, die aufgrund der weiteren Funktion des vorstehend beschriebenen Empfangs- und / oder Sendeteils resultieren, von den elektrischen Signalen, die aufgrund der empfangenen oder ausgesandten elektromagnetischen Strahlung resultieren. Beispielsweise trennt es die elektrischen Signale im Bereich von 15 bis 20 MHz, die von der Funktion als Regensensor herrühren, von den Signalen, die vom UKW-Empfang herrühren.

Der Frequenzfilter kann ein Passivfilter sein.

Der Frequenzfilter kann aber auch ein Aktivfilter sein, in dem mindestens ein Verstärkerteil integriert ist, der zur Verstärkung der elektrischen Signale und / oder zur Kaskadierung mehrerer Filterstufen zu einem Filter höherer Ordnung dient.

Der Filter kann elektrisch direkt oder auch indirekt über eine nachgeschaltete Verarbeitung, insbesondere einem Signalverstärker, mit den unterschiedlichsten analogen und digitalen Empfangs- oder Sendeeinheiten verbunden sein, wie z.B. Radios, Fernseher, elektrische Funkuhren, GPS-Navigationsgeräten oder Mobiltelefonen sowie tragbare oder bordgebundene Anlagen zur Datenverarbeitung.

Darüber hinaus ist der Frequenzfilter elektrisch mit einem weiteren elektrischen und / oder elektronischen Bauteil verbunden, das, wie vorstehend beschrieben, der Messung und / oder Veränderung mindestens einer Eigenschaft im Bereich des Empfangs- oder Sendeteils dient.

Vorzugsweise handelt es sich bei diesem weiteren elektrischen und / oder elektronischen Bauteil um eine Spannungsquelle, eine Vorrichtung zur Auswertung der vom Frequenzfilter erhaltenen elektrischen Signale, die von den elektrischen Signalen, die auf das Empfangen oder Aussenden der elektromagnetischen Strahlung zurückgehen, abgetrennt sind, eine Vorrichtung zum Anregen einer elektromagnetischen Schwingung im Empfangs- oder Sendeteils und / oder eine Vorrichtung zum Modulieren einer elektromagnetischen Schwingung im Empfangs- oder Sendeteils.

Beispiele für geeignete weitere elektrische und / oder elektronische Bauteile sind aus der deutschen Patentschrift DE 101 27 978 C1, den deutschen Patentanmeldungen DE 10 2005 022 980 A1 und DE 10 2005 006 862 A1 bekannt.

Vorzugsweise sind die Frequenzfilter und die weiteren elektrischen und / oder elektronischen Bauteile außerhalb des Bereichs des flächenförmigen, transparenten, dielektrischen Substrates angeordnet.

Die weiteren elektrischen und / oder elektronischen Bauteile können mit einer Vielzahl unterschiedlicher analoger und digitaler, optischer, akustischer und / oder audiovisueller Geräte zur Signalisierung oder elektrischer, mechanischer und / oder pneumatischer Vorrichtungen, insbesondere Vorrichtungen, die eine Bewegung auslösen und beenden können, verbunden sein.

Die erfindungsgemäßen Vorrichtungen können noch mindestens ein weiteres flächenförmiges, transparentes, dielektrisches Material aufweisen. Vorzugsweise hat dieses die gleichen oder im Wesentlichen gleichen Abmessungen wie das flächenförmige, transparente, dielektrische Substrat. Dabei bedeutet »im Wesentlichen«, dass die Abmessungen des Materials von denjenigen des Substrats nicht mehr als 20%, bezogen auf das Substrat, voneinander abweichen. Bevorzugt sind die Abmessungen gleich.

Vorzugsweise ist die transparente, elektrisch leitfähige, linienförmige Struktur oder die kombinierten, transparenten, elektrisch leitfähigen, linienförmigen Strukturen zwischen dem flächenförmigen, transparenten, dielektrischen Substrat und dem weiteren flächenförmigen, transparenten, dielektrischen Material angeordnet.

Es können die unterschiedlichsten flächenförmigen, transparenten, dielektrischen Materialien verwendet werden. Vorzugsweise handelt es sich dabei um die vorstehend beschriebenen, transparenten, dielektrischen Substrate aus Kunststoff oder Glas und / oder um Kunststoffschichten, insbesondere haftvermittelnde Kunststoffschichten, die eine hohe Haftfähigkeit aufweisen.

Die haftvermittelnden Kunststoffschichten zeigen im Zugversuch eine hohe Reißdehnung oder Bruchdehnung. Vorzugsweise ist die Reißdehnung >50%.

»Haftvermittelnd« bedeutet, dass die betreffenden Schichten eine hohe Zwischenschichthaftung aufweisen, die vorzugsweise so hoch ist, dass die verbundenen Schichten nicht mehr voneinander getrennt werden können, ohne sie dabei schwer zu beschädigen oder gar zu zerstören.

Die Dicke der Kunststoffschichten kann breit variieren und daher den Erfordernissen des Einzelfalls hervorragend angepasst werden. Vorzugsweise sind die Schichten 0,01 bis 10 mm, bevorzugt 0,2 bis 5 mm, besonders bevorzugt 0,3 bis 1 mm dick.

Als Materialien für die Herstellung der haftvermittelnden Schichten kommen grundsätzlich alle Materialien in Betracht, die das vorstehend beschriebene erforderliche Eigenschaftsprofil aufweisen. Vorzugsweise wird das Material aus der Gruppe, bestehend aus thermisch und / oder mit aktinischer Strahlung gehärteten Gießharzen und reißfesten Klebstofffolien, ausgewählt.

Bekanntermaßen werden thermisch gehärtete Gießharze aus thermisch härtbaren Gießharzen hergestellt, die komplementäre reaktive funktionelle Gruppen enthalten, die unter der Einwirkung von Wärmeenergie miteinander reagieren, so dass sich in dem gehärteten Gießharz ein dreidimensionales Netzwerk bildet. Beispiele geeigneter thermisch härtbarer Gießharze sind Epoxidharze, wie sie beispielsweise in Römpp Online 2008 unter dem Stichwort »Epoxidharze« beschrieben werden. Bekanntermaßen werden mit aktinischer Strahlung gehärtete Gießharze aus Gießharzen hergestellt, die reaktive funktionelle Gruppen enthalten, die unter der Einwirkung von aktinischer Strahlung anionisch, kationisch oder radikalisch, insbesondere radikalisch, polymerisieren. Insbesondere handelt es sich bei den reaktiven funktionellen Gruppen um olefinisch ungesättigte Doppelbindungen. Beispiele geeigneter mit aktinischer Strahlung härtbarer Gießharze sind aus Römpp Online 2008, »Strahlenhärtende Systeme« und »Strahlenhärtung«, bekannt. Als aktinische Strahlung kommt elektromagnetische Strahlung, wie nahes Infrarot (NIR), sichtbares Licht, UV-Strahlung, Röntgenstrahlung und Gammastrahlung, oder Korpuskularstrahlung, wie Elektronenstrahlung, Protonenstrahlung, Betastrahlung oder Alphastrahlung, in Betracht.

Die Gießharze können übliche und bekannte Haftvermittler, wie sie beispielsweise in der europäischen Patentanmeldung EP 0 799 949 A1, Spalte 6, Zeilen 24 bis 32, beschrieben werden, enthalten.

Vorzugsweise werden die reißfesten Klebstofffolien aus der Gruppe, enthaltend Polyvinylacetalharz, Polyvinylbutyral, PVB, Polyethylenvinylacetat, EVA, Polyethylenterephthalat, PET, Polyvinylchlorid, PVC, lonomerharzen auf der Basis von Ethylen und / oder Propylen und alpha,beta-ungesättigten Carbonsäuren oder Polyurethan, PU, ausgewählt. Insbesondere werden Polyurethanfolien und PVB-Folien eingesetzt.

Wird eine flächenförmige, transparente, dielektrische, haftvermittelnde Kunststoffschicht mit hoher Haftfähigkeit verwendet, kann die visuell nicht oder kaum wahrnehmbare, elektrisch leitfähige, linienförmige Struktur oder können die kombinierten, visuell nicht oder kaum wahrnehmbaren, elektrisch leitfähigen, linienförmigen Strukturen in diese Kunststoffschicht teilweise oder ganz eingebettet sein oder sie kann oder sie können sich zwischen der Kunststoffschicht und einem flächenförmigen, transparenten, dielektrischen Substrat befinden. Auf der linienförmigen Struktur abgewandten Seite der Kunststoffschicht kann sich ein weiteres Substrat befinden.

Konfigurationen dieser Art werden beispielsweise in der internationalen Patentanmeldung WO 2006/122943 A1, Abbildung, beschrieben.

Darüber hinaus können die erfindungsgemäßen Vorrichtungen weitere funktionale, flächenförmige, transparente Materialien enthalten, wie Barriereschichten, haftvermittelnde Schichten, Farb-Reflexionsfolien, UV- oder IR-Reflexionsfolien, Tönungsfolien, Wärmeschutzfolien oder opake Dekorrahmen zur optischen Abdeckung von Teilen der erfindungsgemäßen Vorrichtung.

Im ersten Verfahrenschritt des erfindungsgemäßen Verfahrens wird mindestens eine transparente, elektrisch leitfähige, linienförmige Struktur auf mindestens einer Hauptoberfläche mindestens eines flächenförmigen, transparenten, dielektrischen Substrats aufgebracht oder hiermit in Kontakt gebracht.

Zu diesem Zweck kann die linienförmige Struktur auf die Hauptoberfläche des Substrats mithilfe einer elektrisch leitfähigen Tinte, z.B. eine Tinte die Silberpartikel enthält, aufgedruckt werden. Dies kann mithilfe von Siebdruck oder Tintenstrahldruck erfolgen.

Die linienförmige Struktur kann aber auch als Draht auf eine Hauptoberfläche des Substrats aufgetragen beziehungsweise hiermit in Kontakt gebracht werden. Zu diesem Zweck kann die gewünschte linienförmige Struktur durch Ultraschallhämmern des Drahtes auf eine auf der Hauptoberfläche vorhandenen Klebstoffschicht oder Gießharzschicht oder auf eine Trägerfolie, insbesondere eine haftvermittelnde Kunststofffolie, erzeugt werden.

Die linienförmige Struktur kann aber auch in einer durch großflächige Abscheidung einer Schicht aus einem transparenten elektrisch leitfähigen Oxid (TCO) und nachträglicher Strukturierung der abgeschiedenen elektrisch leitfähigen TCO-Schicht durch materialabtragende Verfahren erzeugt werden.

Hierzu können übliche und bekannte Verfahren wie chemische Gasphasenabscheidung (CVD) oder physikalische Gasphasenabscheidung (PVD) sowie die entsprechenden hierfür geeigneten Vorrichtungen verwendet werden. Beispiele für CVD-Verfahren sind Sprühpyrolyse, chemische Dampfabscheidung und Sol-Gel-Abscheidung. Beispiele für PVD-Verfahren sind Elektronenstrahl-Verdampfung und Sputtering.
Vorzugsweise werden Sputtering-Verfahren angewandt.

Sputtering ist eine übliche und bekannte Methode zur Herstellung dünner Schichten aus Materialien, die sich nicht ohne weiteres verdampfen lassen. Dabei wird die Oberfläche eines Festkörpers geeigneter Zusammensetzung, das so genannte Target, durch Beschuss mit energiereichen Ionen aus Niederdruckplasmen, wie zum Beispiel Sauerstoffionen (O⁺) und / oder Argonionen (Ar⁺), oder Neutralteilchen zerstäubt, wonach die zerstäubten Materialien auf Substraten in der Form dünner Schichten abgeschieden werden (vgl. Römpp Online, 2008, »Sputtering«). Vorzugsweise wird das Hochfrequenz-Sputtering, kurz HF-Sputtering, oder das Magnetfeld-unterstützte Sputtering, kurz Magnetron-Sputtering (MSVD), angewandt.

Geeignete Sputtering-Verfahren werden beispielsweise in den amerikanischen Patenten US 7,223,940 B2, Spalte 6, Zeilen 25 bis 38, und US 4,985,312, Spalte 4, Seite 18, bis Spalte 7, Zeile 10, oder in der deutschen Übersetzung des europäischen Patents EP 0 847 965 B1 mit dem Aktenzeichen DE 697 31 268 T2, Seite 8, Absatz [0060], und Seite 9, Absatz [0070], bis Seite 10, Absatz [0072], beschrieben.

Das materialabtragende Verfahren kann mechanisch, thermisch und / oder durch Bestrahlung mit elektromagnetischer Strahlung durchgeführt werden.

Ein vorteilhaftes Verfahren zur mechanischen Entfernung, das sehr präzise arbeitet und besonders feine linienförmige Strukturen liefern kann, ist das Ultraschallhämmern.

Ein vorteilhaftes Verfahren zur Entfernung durch thermische Einwirkung und / oder durch Bestrahlung mit elektromagnetischer Strahlung, das ebenfalls sehr präzise arbeitet und besonders feine linienförmige Strukturen liefern kann, ist das Bestrahlen mit einem Laserstrahl, wie dies beispielsweise in den europäischen Patentanmeldungen EP 0 827 212 A2 und EP 1 104 030 A2 beschrieben wird.

Im zweiten Schritt des erfindungsgemäßen Verfahrens wird der im ersten Verfahrenschritt erzeugte Empfangsteil und / oder Sendeteil mit mindestens einem Anschluss zum Auskoppeln oder Einkoppeln von elektromagnetischer Strahlung ausgerüstet. Der Anschluss kann galvanisch, induktiv oder kapazitiv erfolgen, wobei die in den Druckschriften US 7,223,940 B2, Spalte 1, Zeile 55, bis Spalte 2, Zeile 43, und Spalte 6, Zeile 48, bis Spalte 9, Zeile 59, in Verbindung mit den Figuren 1 bis 9; DE 103 19 606 A1, Absätze [0010] bis [0039], in Verbindung mit den Figuren 1 bis 3; DE 198 32 228 A1, Spalte 1, Zeile 56, bis Spalte 4, Zeile 41, in Verbindung mit den Figuren 1 bis 3; und WO 2008/058855 A1, Seite 3, letzter Absatz, bis Seite 25, letzter Absatz, Ende, in Verbindung mit den Figuren 1a bis 16, bekannten Verfahren und Vorrichtungen verwendet werden können.

Im dritten Schritt des erfindungsgemäßen Verfahrens wird der im zweiten Verfahrenschritt hergestellte Anschluss mit mindestens einem Frequenzfilter elektrisch verbunden. Vorzugsweise erfolgt dies mithilfe üblicher und bekannter elektrischer Leitungen und permanenter oder wieder ablösbarer Anschlüsse.

Im vierten Verfahrenschritt des erfindungsgemäßen Verfahrens wird der Frequenzfilter mit mindestens einem weiteren elektrischen und / oder elektronischen Bauteil zur Messung und / oder Veränderung mindestens einer physikalischen Eigenschaft im Bereich des Empfangs- und / oder Sendeteils elektrisch verbunden. Vorzugsweise erfolgt dies auch hier mithilfe üblicher und bekannter elektrischer Leitungen und permanenter oder wieder ablösbarer Anschlüsse.

In weiteren Verfahrenschritten, die in das erfindungsgemäße Verfahren integriert und / oder ihm vor oder nachgeschaltet sein können, können die flächenförmigen, transparenten, dielektrischen Substrate gereinigt, verformt und mit den anderen vorstehend beschriebenen flächenförmigen, transparenten, dielektrischen Materialien haftfest verbunden werden.
»Haftfest« bedeutet, dass sich die einzelnen Schichten der resultierenden erfindungsgemäßen Vorrichtungen nicht mehr voneinander lösen lassen, ohne dabei einzelne Schichten oder die erfindungsgemäßen Vorrichtungen insgesamt zu beschädigen oder gar zu zerstören.

Beispiel geeigneter Verfahren und Vorrichtungen sind aus der europäischen Patentschrift EP 1 857 424 A1, Seite 5, Absätze [0042] bis [0044], bekannt.

Die vorstehend beschriebenen erfindungsgemäßen Vorrichtungen und die mithilfe des erfindungsgemäßen Verfahrens hergestellten Vorrichtungen, insbesondere die erfindungsgemäßen Vorrichtungen, können in erstaunlich vielfältiger Weise verwendet werden. Insbesondere werden sie im Rahmen der erfindungsgemäßen Verwendung eingesetzt.

In ihrem breitesten Aspekt beruht die erfindungsgemäße Verwendung auf der Verwendung einer transparenten, flächenförmigen Vorrichtung zum Empfangen und / oder Senden von elektromagnetischer Strahlung,
umfassend
- mindestens ein flächenförmiges, transparentes, dielektrisches Substrat, wie vorstehend beschrieben,
- mindestens eine transparente, elektrisch leitfähige, linienförmige Struktur auf oder in Kontakt mit mindestens einer Hauptoberfläche des Substrats als Empfangs- und / oder Sendeteil, wie vorstehend beschrieben, und
- mindestens einen Anschluss zum Auskoppeln der empfangenen elektromagnetischen Strahlung aus dem Empfangsteil oder zum Einkoppeln der gesendeten elektromagnetischen Strahlung in das Sendeteil, wie vorstehend beschrieben,
sowie für mindestens eine weitere Funktion.

Vorzugsweise liegt diese weitere Funktion in der Messung und / oder Veränderung mindestens einer physikalischen Eigenschaft im Bereich des Empfangsteils und / oder Sendeteils. Bevorzugt handelt es sich bei der physikalischen Eigenschaft um die Temperatur, die elektrische Kapazität und / oder die Induktivität und / oder den elektrischen Widerstand. Insbesondere wird die Vorrichtung für die Heizung, die Temperaturmessung und / oder die Detektion von Feuchtigkeit, speziell von Regen, eingesetzt. Zu diesem Zweck wird sie mit mindestens einem Frequenzfilter, wie vorstehend beschrieben und mindestens einem weiteren elektrischen und / oder elektronischen Bauteil, wie vorstehend beschrieben, ausgerüstet.

Vorzugsweise wird die Vorrichtung in der Form von Einscheiben-Sicherheitsglas oder Verbundsicherheitsglas verwendet.

In dieser Form eignen sie sich hervorragend als transparente Einbauteile für Fortbewegungsmittel für den Verkehr zu Lande, zu Luft und zu Wasser sowie für Möbel, Geräte und Gebäude. In den Fortbewegungsmitteln können sie mit besonderem Vorteil als Abdeckung von Scheinwerfern, Windschutzscheiben, Seitenscheiben, Heckscheiben und / oder Glasdächer, in Möbeln und Geräten als Türen, Fenster und Verglasungen sowie in Gebäuden als Überkopfverglasungen für Dächer, Glaswände, Fassaden, Fensterscheiben, Glastüren, Balustraden, Brüstungsverglasungen, Oberlichter oder begehbares Glas verwendet werden.

Insbesondere wird sie als Windschutzscheibe in Kraftfahrzeugen verwendet. Die Platzierung des Bereichs, in dem sich die transparente, elektrisch leitfähige, linienförmige Struktur befindet, richtet sich nach der zusätzlichen Funktion. Liegt diese beispielsweise in der Beheizung eines Teils der Windschutzscheibe, um das Glas vor einer Kamera oder einem optischen Sensor beschlagfrei zu halten, ist dieser Bereich vor dem betreffenden Gerät angeordnet. Liegt die zusätzliche Funktion insbesondere in der Detektion von Feuchtigkeit, insbesondere von Regen, befindet sich der Bereich ganz besonders bevorzugt im Blickfeld des Fahrers.

Im Rahmen der erfindungsgemäßen Verwendung liefert die Vorrichtung ein elektrisches Messsignal, das mindestens eine weitere Vorrichtung aktiviert.

Beispiele geeigneter weiterer Vorrichtungen sind Vorrichtungen zum Einschalten und Abschalten von Scheibenwischern, Vorrichtungen zum Versprühen von Flüssigkeiten und / oder Gasen insbesondere zum Trocknen oder zum Reinigen, Vorrichtungen zum Auslösen von optischen und / oder akustischen Signalen, Vorrichtungen zum Anschalten von Beleuchtungen, Vorrichtungen zum Öffnen und Schließen von Fenstern und Türen und / oder Vorrichtungen zum Platzieren von opaken Teilen wie z.B. Jalousien oder Blenden vor die transparenten Vorrichtungen.

Im Folgenden wird die erfindungsgemäße Vorrichtung anhand der Figuren 1 und 2 beispielhaft erläutert. Bei den Figuren 1 und 2 handelt es sich um schematische Darstellungen, die das Prinzip der Erfindung veranschaulichen sollen. Die schematischen Darstellungen brauchen daher nicht maßstabsgetreu zu sein. Die dargestellten Größenverhältnisse müssen daher auch nicht den bei der Ausübung der Erfindung in der Praxis angewandten Größenverhältnissen entsprechen.
Figur 1 zeigt eine erste Ausführungsform der Erfindung.
Figur 2 zeigt eine alternative Ausführungsform zur ersten Ausführungsform der Erfindung.

In den Figuren 1 und 2 haben die Bezugszeichen die folgende Bedeutung:
(V) Transparente, flächenförmige Vorrichtung zum Empfangen und / oder Aussenden von elektromagnetischer Strahlung (Antennenvorrichtung),
(A) flächenförmiges, transparentes, dielektrisches Substrat,
(B) Figur 1: Transparente, elektrisch leitfähige, linienförmige Struktur mit der Form eines Mäanders als Empfangsteil für den UKW-Empfang,
(B) Figur 2: Transparente, elektrisch beheizbare, linienförmige Struktur,
(C) Anschluss zum kapazitiven Auskoppeln der empfangenen UKW-Strahlung [nur der Teil des Anschlusses, der mit dem Frequenzfilter (D) elektrisch verbunden ist, ist abgebildet; er verdeckt den räumlich hiervon getrennten Teil des Anschlusses, von dem der Empfangsteil (B) ausgeht,
(D) Frequenzfilter, der mit dem Anschluss (C) elektrisch verbunden ist,
(E_{R}) elektronisches Bauteil, das mit dem Frequenzfilter (D) elektrisch verbunden ist, als Auswerteschaltung des Regensensors,
(E_{V}) nachgeschaltete Signalverarbeitung für die Verstärkung der empfangenen UKW-Signale und
(E_{P}) Spannungsquelle.

Die elektrischen Verbindungen des elektronischen Bauteils (E_{R}), des Verstärkers (Ev) und der Spannungsquelle (E_{P}) zu anderen Vorrichtungen sind nicht abgebildet.

Bei den Substraten (A) handelt es sich insbesondere um Floatglasscheiben der Abmessungen, wie sie beispielsweise für Abdeckungen für Scheinwerfer, Windschutzscheiben, Seitenscheiben, Glasdächer und Heckscheiben im Fahrzeugbau sowie für kleine, mittlere oder großflächige Scheiben im Möbel-, Geräte- oder Bausektor verwendet werden. Die Abmessungen können mehrere Quadratzentimeter bis mehrere Quadratmeter betragen.

Bei dem Empfangsteil (B) der Antennenvorrichtung der Figur 1 handelt es sich um einen 50 µm dicken Kupferdraht, der durch Ultraschallhämmern auf eine Klebschicht aus Polyvinylbutyral (PVB) verlegt wurde. Der Abstand zwischen den nebeneinander liegenden Teilen des Mäanders beträgt 1 mm. Die Länge des Kupferdrahtes wurde so gewählt, dass diese für den UKW-Empfang geeignet ist.

Der mäanderförmige Empfangsteil (B) der Antennenvorrichtung der Figur 1 ist direkt verbunden mit dem einen Teil des Anschlusses (C) zum kapazitiven Auskoppeln der empfangenen UKW-Signale. Der Abstand zwischen den nebeneinander liegenden Mäanderabschnitten beträgt 1 mm. Die Länge des Kuperdrahtes wurde für den gewählten UKW-Empfang entsprechend einem Viertel der effektiven elektrischen Wellenlänge der Mittenfrequenz des UKW-Bandes gewählt. Der Anschlußteil des Anschlusses (C), welcher sich direkt dem mäanderförmigen Empfangsteil anschließt wurde gitterförmig zur Elektrode ausgeführt und durch Ultraschallhämmern des Kupferdrahtes auf die Klebschicht aus PVB verlegt.

Die gesamte Anordnung ist von einer 0,8 mm dicken PVB-Folie bedeckt (nicht eingezeichnet). Die der Floatglasscheibe (A) abgewandte Seite der PVB-Folie ist haftfest mit einer weiteren Floatglasscheibe (A) verbunden, so dass die Konfiguration einer Verbundsicherheitsglasscheibe resultiert. Zu deren Herstellung wurden die beiden Floatglasscheiben (A) mithilfe eines Vorverbundverfahrens (Kalanderwalzen-, Schlangen- oder Vakuumsackverfahren) und einem Autoklavverfahren über die PVB-Folie haftfest miteinander verbunden.

Auf der der PVB-Folie abgewandten Hauptoberfläche der weiteren Floatglasscheibe (A) ist oberhalb des Teils des Anschlusses (C), der sich an den Empfangsteil (B) anschließt, die Gegenelektrode des kapazitiven Anschlusses (C) angeordnet, so dass als Gesamtanordnung eine Koppelkapazität (C) in Form eines Plattenkondensators resultiert wie er auch in den entsprechenden Lehrbüchern beschrieben ist. Zur Verdeutlichung wird auf die Patentanmeldung DE 198 32 228 A1 verwiesen.

Der auf der äußeren Hauptoberfläche der weiteren Floatglasscheibe (A) angeordnete Teil des als Plattenkondensator ausgeführten Koppelkapazität (C) ist elektrisch an den Frequenzfilter (D) angeschlossen. Der Frequenzfilter (D) trennt die elektrischen Signale, die durch den Empfang der UKW-Strahlung erzeugt werden, von den elektrischen Signalen, die aufgrund der durch Regentropfen hervorgerufenen Änderung der Kapazität des Empfangsteils (B) resultieren. Letztere Signale werden einer Auswerteschaltung (E_{R}) zugeführt, so dass zusätzlich zur Antennenfunktion die Funktion eines Regensensors resultiert. Die Signale werden über elektrische Leitungen einer Vorrichtung zugeführt, die einen Scheibenwischer in Gang setzt oder abschaltet (nicht abgebildet). Die elektrischen Signale aus dem UKW-Empfang werden mithilfe des Verstärkers (E_{V}) verstärkt und zu einem Radioempfangsgerät geleitet (nicht abgebildet).

Die Empfangseigenschaften der Antennenvorrichtung der Figur 1 sind hervorragend. Außerdem erfüllt sie die Funktion eines Regensensors in besonders zuverlässiger und präziser Weise. Wenn sie als Windschutzscheibe verwendet, behindert sie die Sicht des Fahrers nicht.

Die Antennenvorrichtung der Figur 2 unterscheidet sich von derjenigen der Figur 1 lediglich dadurch, dass der Empfangsteil (B) als elektrisch beheizbares Heizfeld (B) ausgebildet ist und die Auswertevorrichtung (E_{R}) durch eine Spannungsquelle (E_{P}) ersetzt ist. Bei dieser kann es sich um eine Kraftfahrzeugbatterie handeln.

Die Empfangseigenschaften der Antennenvorrichtung der Figur 2 sind hervorragend. Außerdem erfüllt sie die Funktion einer Heizung hervorragend. Wird sie als Windschutzscheibe verwendet, hält sie den Bereich vor Kameras und Sensoren, die sich im Innenraum des Kraftfahrzeugs befinden, zuverlässig frei von Feuchtigkeitsbeschlag und Eis.

## Patentansprüche

1. Transparente, flächenförmige Vorrichtung zum Empfangen und / oder Senden von elektromagnetischer Strahlung mit mindestens einer weiteren Funktion, umfassend
(A) mindestens ein flächenförmiges, transparentes, dielektrisches Substrat,
(B) mindestens eine transparente, elektrisch leitfähige, linienförmige Struktur auf oder in Kontakt mit mindestens einer Hauptoberfläche des Substrats (A) als Empfangs- und / oder Sendeteil,
(C) mindestens einen Anschluss zum Auskoppeln der empfangenen und / oder Einkoppeln der ausgesendeten elektromagnetischen Strahlung aus dem Empfangsteil und / oder in das Sendeteil,
(D) mindestens einen Frequenzfilter, der mit einem Anschluss (C) elektrisch verbunden ist und
(E) mindestens ein weiteres elektrisches und / oder elektronisches Bauteil, das mit dem Frequenzfilter (D) elektrisch verbunden ist, zur Messung und / oder Veränderung mindestens einer physikalischen Eigenschaft im Bereich des Empfangs- und / oder Sendeteils, wobei es sich bei der physikalischen Eigenschaft um die elektrische Kapazität, die Induktivität oder den elektrischen Widerstand handelt und wobei es sich bei dem weiteren elektrischen und / oder elektronischen Bauteil (E) um eine Vorrichtung zur Auswertung der vom Frequenzfilter (D) erhaltenen elektrischen Signale, eine Vorrichtung zum Anregen einer elektromagnetischen Schwingung im Empfangs- und / oder Sendeteil und / oder eine Vorrichtung zum Modulieren einer elektromagnetischen Schwingung im Empfangsteil und / oder Sendeteil handelt.

2. Vorrichtung nach Anspruch 1, wobei es sich bei der elektromagnetischen Strahlung um LF-, MF-, HF-, VHF-, UHF- und / oder SHF-Signale handelt.

3. Vorrichtung nach Anspruch 1 oder 2, wobei es sich bei der physikalischen Eigenschaft im Bereich des Empfangs- und / oder Sendeteils zusätzlich um die Temperatur handelt.

4. Vorrichtung nach einem der Ansprüche 1 bis 3, wobei sich der Bereich, in der sich die Struktur (B) befindet, über höchstens 20% und bevorzugt höchstens 10% einer Hauptoberfläche des Substrats (A) erstreckt.

5. Vorrichtung nach einem der Ansprüche 1 bis 4, wobei der linienförmige elektrische Leiter der Struktur (B) eine Breite oder einen Durchmesser von 10 bis 500 µm hat.

6. Vorrichtung nach einem der Ansprüche 1 bis 5, wobei ein Teil der Struktur (B) einen Bereich für den Anschluss (C) zum galvanischen, kapazitiven und / oder induktiven Aus- und / oder Einkoppeln der empfangenen und / oder ausgesandten elektromagnetischen Strahlung bildet.

7. Vorrichtung nach einem der Ansprüche 1 bis 6, wobei ein Teil der Struktur (B) einen Bereich für den Anschluss (C) zum Auskoppeln der empfangenen oder Einkoppeln der zu sendenden elektromagnetischen Strahlung bildet, der eine Länge von einem Viertel der effektiven Wellenlänge λ_{eff} der Mittenfrequenz des empfangenen und / oder gesendeten Frequenzbandes für einen geraden elektrischen Leiter auf Glas oder ein ungeradzahliges Vielfaches hiervon hat.

8. Vorrichtung nach einem der Ansprüche 1 bis 7, wobei der linienförmige elektrische Leiter der Struktur (B) ein elektrisch isolierter oder nicht isolierter Draht oder eine strukturierte, elektrisch leitfähige Beschichtung ist.

9. Vorrichtung nach einem der Ansprüche 1 bis 8, wobei die Struktur (B) die Form eines Schwingkreises oder eines Heizfelds hat.

10. Verwendung einer transparenten, flächenförmigen Vorrichtung zum Empfangen und / oder Senden von elektromagnetischer Strahlung nach einem der Ansprüche 1 bis 9 als Einscheiben-Sicherheitsglas oder Verbundsicherheitsglas und als transparentes Einbauteil in Fortbewegungsmitteln für den Verkehr zu Lande, zur Luft und zu Wasser sowie in Möbeln, Geräten und Gebäuden.

11. Verwendung nach Anspruch 10, wobei die Vorrichtung in den Fortbewegungsmitteln als Abdeckung von Scheinwerfern, Windschutzscheiben, Seitenscheiben, Heckscheiben und / oder Glasdächer, in Möbeln und Geräten als Türen, Fenster und Verglasungen sowie in Gebäuden als Überkopfverglasungen für Dächer, Glaswände, Fassaden, Fensterscheiben, Glastüren, Balustraden, Brüstungsverglasungen, Oberlichter oder begehbares Glas verwendet wird.

12. Verwendung nach Anspruch 11, wobei die Vorrichtung als Windschutzscheibe in Kraftfahrzeugen verwendet wird.

## Claims

1. Transparent, flat device for receiving and/or transmitting electromagnetic radiation having at least one other function, comprising
(A) at least one flat, transparent, dielectric substrate,
(B) at least one transparent, electrically conductive, linear structure on or in contact with at least one primary surface of the substrate (A) as a receiving portion and/or transmitting portion,
(C) at least one connector for decoupling the electromagnetic radiation received and/or coupling the electromagnetic radiation transmitted out of the receiving portion and/or into the transmitting portion,
(D) at least one frequency filter that is electrically connected to a connector (C), and
(E) at least one other electrical and/or electronic component that is electrically connected to the frequency filter (D) for measuring and/or changing at least one physical property in the region of the receiving and/or transmitting portion, wherein the physical property is the electrical capacitance, the inductance, or the electrical resistance, and wherein the other electrical and/or electronic component (E) is a device for evaluating the electrical signals obtained by the frequency filter (D), a device for exciting electromagnetic oscillation in the receiving and/or transmitting portion, and/or a device for modulating electromagnetic oscillation in the receiving portion and/or transmitting portion.

2. Device according to claim 1, wherein the electromagnetic radiation is AM, FM, HF, VHF, UHF, and/or SHF signals.

3. Device according to claim 1 or 2, wherein the physical property in the region of the receiving portion and/or transmitting portion is additionally the temperature.

4. Device according to one of claims 1 through 3, wherein the region in which the structure (B) is situated extends over at most 20% and preferably at most 10% of one primary surface of the substrate (A).

5. Device according to one of claims 1 through 4, wherein the linear electrical conductor of the structure (B) has a width or a diameter from 10 to 500 µm.

6. Device according to one of claims 1 through 5, wherein a portion of the structure (B) forms a region for the connector (C) for the galvanic, capacitive, and/or inductive decoupling and/or coupling of the electromagnetic radiation received and/or transmitted.

7. Device according to one of claims 1 through 6, wherein a portion of the structure (B) forms a region for the connector (C) for decoupling the electromagnetic radiation received or coupling the electromagnetic radiation to be transmitted that has a length of one fourth the effective wavelength λ_{eff} of the center frequency of the frequency band received and/or transmitted for a straight electrical conductor on glass or an odd multiple thereof.

8. Device according to one of claims 1 through 7, wherein the linear electrical conductor of the structure (B) is an electrically insulated or non-insulated wire or a patterned, electrically conductive coating.

9. Device according to one of claims 1 through 8, wherein the structure (B) has the form of an oscillatory circuit or of a heating field.

10. Use of a transparent, flat device for receiving and/or transmitting electromagnetic radiation according to one of claims 1 through 9 as single-pane safety glass or laminated safety glass and as a transparent built-in part in means of transportation for travel on land, in the air, or on water as well as in furniture, appliances, and buildings.

11. Use according to claim 10, wherein the device is used in the means of transportation as a covering of headlights, windshields, side windows, rear windows, and/or glass roofs, in furniture and appliances as doors, windows, and glazings, as well as in buildings as overhead glazings for roofs, glass walls, façades, window panes, glass doors, banisters, balustrade glazings, skylights, or walk-on glass.

12. Use according to claim 11, wherein the device is used as a windshield in motor vehicles.

## Revendications

1. Dispositif plat, transparent pour la réception et/ou l'émission d'un rayonnement électromagnétique doté d'au moins une fonction supplémentaire, comportant
(A) au moins un substrat diélectrique, transparent, plat ;
(B) au moins une structure de forme linéaire, conductrice de l'électricité, transparente, sur ou en contact avec au moins une surface principale du substrat (A) en tant que partie de réception et/ou d'émission ;
(C) au moins une connexion pour le découplage du rayonnement électromagnétique reçu par la partie de réception et/ou le couplage du rayonnement électromagnétique émis par la partie d'émission;
(D) au moins un filtre de fréquences, qui est connecté électriquement à la connexion (C) ; et
(E) au moins un autre composant électrique et/ou électronique, qui est connecté électriquement au filtre de fréquences (D), pour la mesure et/ou la modification d'au moins une propriété physique dans la région de la partie de réception et/ou d'émission, où concernant la propriété physique, il s'agit de la capacité électrique, de l'inductance ou de la résistance électrique, et où concernant l'autre composant électrique et/ou électronique (E), il s'agit d'un dispositif pour l'évaluation des signaux électriques obtenus par le filtre de fréquences (D), d'un dispositif pour l'excitation d'une oscillation électromagnétique dans la partie de réception et/ou d'émission et/ou d'un dispositif pour la modulation d'une oscillation électromagnétique dans la partie de réception et/ou la partie d'émission.

2. Dispositif selon la revendication 1, dans lequel, concernant le rayonnement électromagnétique, il s'agit de signaux LF, MF, HF, VHF, UHF et/ou SHF.

3. Dispositif selon la revendication 1 ou 2, dans lequel, concernant la propriété physique dans la région de la partie de réception et/ou d'émission, il s'agit en outre de la température.

4. Dispositif selon l'une des revendications 1 à 3, dans lequel la région, dans laquelle se trouve la structure (B), s'étend sur au plus 20 % et, de préférence, au plus 10 % d'une surface principale du substrat (A).

5. Dispositif selon l'une des revendications 1 à 4, dans lequel le conducteur électrique de forme linéaire de la structure (B) a une largeur ou un diamètre allant de 10 à 500 µm.

6. Dispositif selon l'une des revendications 1 à 5, dans lequel une partie de la structure (B) forme une région pour la connexion (C) pour le couplage et/ou découplage galvanique, capacitif et/ou inductif du rayonnement électromagnétique reçu et/ou émis.

7. Dispositif selon l'une des revendications 1 à 6, dans lequel une partie de la structure (B) forme une région pour la connexion (C) pour le découplage du rayonnement électromagnétique reçu ou le couplage du rayonnement électromagnétique à émettre, qui a une longueur d'un quart de la longueur d'onde effective λ_{eff} de la fréquence centrale de la bande de fréquences reçue et/ou émise pour un conducteur électrique linéaire sur verre ou d'un multiple impair de celle-ci.

8. Dispositif selon l'une des revendications 1 à 7, dans lequel le conducteur électrique de forme linéaire de la structure (B) est un fil électriquement isolé ou non isolé ou un revêtement conducteur de l'électricité, structuré.

9. Dispositif selon l'une des revendications 1 à 8, dans lequel la structure (B) a la forme d'un circuit oscillant ou d'un panneau chauffant.

10. Utilisation d'un dispositif plat, transparent, pour la réception et/ou l'émission d'un rayonnement électromagnétique selon l'une des revendications 1 à 9 en tant que verre de sécurité trempé ou verre de sécurité feuilleté et en tant que pièce d'insertion transparente dans des moyens de déplacement pour le transport sur terre, dans l'air et dans l'eau ainsi que dans des meubles, des appareils et des bâtiments.

11. Utilisation selon la revendication 10, dans laquelle le dispositif est utilisé dans les moyens de déplacement en tant que couvercles de phares, pare-brise, vitres latérales, vitres arrière et/ou toits vitrés, dans des meubles et des appareils en tant que portes, fenêtres et vitrages ainsi que dans des bâtiments en tant que verrière pour toits, parois vitrées, façades, vitres de fenêtres, portes vitrées, balustrades, vitrages de parapet, impostes ou verre praticable.

12. Utilisation selon la revendication 11, dans laquelle le dispositif est utilisé dans des véhicules automobiles en tant que pare-brise.
